# FASCICULE DE BREVET EUROPEEN

(11) **EP 3 882 717 B1**
(45) Date de publication et mention de la délivrance du brevet: **10.06.2026**
(21) Numéro de dépôt: 21167854.5
(22) Date de dépôt: 13.03.2018
(51) Int. Cl.: G04B 21/06

(54) **MÉCANISME DE SONNERIE D'HORLOGERIE**
SCHLAGWERKMECHANISMUS EINER UHR
TIMEPIECE CHIMING MECHANISM

(43) Date de publication de la demande: 22.09.2021
(62) Demande divisionnaire de: 18161568.3
(73) Titulaire: Montres Breguet S.A., 1344 L'Abbaye (CH)
(72) Inventeur: JUNG, Marc, 39400 Bellefontaine (FR); ABT, Marc, 25390 Fuans (FR); STRANCZL, Marc, 1260 Nyon (CH); LÉGERET, Benoît, 1024 Ecublens (CH)
(74) Mandataire: ICB SA

(56) Documents cités:
- CH-A- 289 432
- FR-A- 326 530
- FR-A- 349 486
- FR-A- 380 459
- US-A- 2 873 573

## Description

### Domaine de l'invention

L'invention concerne une montre comportant un mécanisme d'horlogerie comportant un mécanisme de sonnerie d'horlogerie comportant un mécanisme de commande d'au moins un marteau, lequel comporte une première zone de frappe, qui est agencée pour percuter dans un premier sens de course un premier composant résonant au niveau d'une première surface de frappe, quand le au moins un marteau se déplace depuis une position de recul vers une position de première percussion.

### Arrière-plan de l'invention

Les mécanismes de sonnerie ou de réveil d'horlogerie comportent en général un marteau, qui vient percuter un timbre ou similaire.

Le rebond du marteau sur le timbre peut produire des bruits parasites, en particulier si le marteau vient frapper un élément fixe, tel qu'une platine, lors de sa course retour. De ce fait, le son de la sonnerie ou du réveil n'est ni élégant ni maîtrisé.

A titre d'exemple, les documents CH289432 et US2,873,573 décrivent l'un et l'autre une montre dotée d'un mécanisme de réveil comprenant un marteau adapté à être entraîné en mouvement dans une course à chacune des extrémités de laquelle il frappe un élément résonant.

### Résumé de l'invention

L'invention est définie par l'objet de la revendication indépendante 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, une montre comportant un mécanisme de sonnerie compris dans l'état de l'art ;
- la figure 2 représente, en perspective, un détail du mécanisme de la figure 1 ;
- la figure 3 représente, de façon similaire à la figure 1, une montre comportant un mécanisme de sonnerie compris dans l'état de l'art ;
- la figure 4 représente une montre comportant un mécanisme de sonnerie selon l'invention ;
- la figure 5 est un schéma-blocs représentant une montre comportant un mécanisme d'horlogerie comportant un mécanisme de sonnerie, commandé par un mécanisme de commande d'un marteau selon l'invention.

### Description détaillée des modes de réalisation préférés

Pour éviter les effets nuisibles du rebond d'un marteau sur un timbre, une première alternative consiste à former un marteau qui frappe le timbre dans les deux sens de déplacement. Un tel marteau en question peut par exemple enjamber le timbre. Dans un premier sens antihoraire, le marteau frappe le timbre comme dans une construction classique, par une première zone de frappe de ce marteau. Dans un deuxième sens contraire au premier sens, le marteau frappe également le même timbre, mais par une deuxième zone de frappe de ce marteau, différente de la première zone de frappe et qui lui est opposée.

Une deuxième alternative consiste à placer un autre élément du timbre principal, par exemple une deuxième branche, de façon à ce qu'une percussion soit effectuée dans les deux sens de rotation du marteau.

Une deuxième variante consiste à disposer deux timbres de sonnerie de part et d'autre du marteau. Chaque timbre est actionné par un sens différent du marteau. Cette solution est avantageuse si on désire générer deux sons différents, quand les deux timbres sont choisis acoustiquement distincts.

Ainsi l'invention concerne un mécanisme de sonnerie 100 d'horlogerie comportant un mécanisme de commande d'au moins un marteau 1.

Par « mécanisme de sonnerie » on entend, au sens large, tout mécanisme horloger permettant une émission sonore : mécanisme de sonnerie, de réveil, d'alarme, boîte à musique, ou autre.

Cet au moins un marteau 1 comporte une première zone de frappe 2, qui est agencée pour percuter dans un premier sens de course un premier composant résonant 3 au niveau d'une première surface de frappe 30 de celui-ci, quand le au moins un marteau 1 se déplace depuis une position de recul vers une position de première percussion.

Cet au moins un marteau 1 comporte, opposée à la première zone de frappe 2, une deuxième zone de frappe 5 qui est agencée pour percuter, dans un deuxième sens de course opposé au premier sens de course, lors d'un recul du au moins un marteau 1 depuis la position de première percussion vers la position de recul, une deuxième surface de frappe 40 que comporte, ou bien le premier composant résonant 3 dans une première variante qui ne fait pas partie de l'invention revendiquée, ou bien un deuxième composant résonant 4 distinct du premier composant résonant 3 dans une deuxième variante.

Le premier composant résonant 3 ou le deuxième composant résonant 4 est illustré non limitativement sur les figures sous la forme usuelle d'un timbre. Il peut encore consister en un gong, une cloche, un clavier, ou autre. Plus particulièrement, ce premier composant résonant 3, et/ou ce deuxième composant résonant 4, est un timbre ou un gong ou une cloche ou un clavier, fixé en porte-à-faux à une structure fixe 8, que comporte le mécanisme de sonnerie 100, au niveau d'un premier encastrement, respectivement d'un deuxième encastrement.

Plus particulièrement, le mécanisme de commande comporte un mobile de commande 10, qui est agencé pour commander directement ou indirectement le mouvement du au moins un marteau 1.

Dans une première variante qui ne fait pas partie de l'invention revendiquée, le premier composant résonant 3 comporte la deuxième surface de frappe 40.

Dans une première réalisation de cette première variante, cette deuxième surface de frappe 40 est au voisinage immédiat de la première surface de frappe 30, dont elle est séparée par l'épaisseur du premier composant résonant 3, tel que visible sur les figures 1 à 3.

Dans une deuxième réalisation de cette première variante, la distance entre le premier encastrement et la deuxième surface de frappe 40 est différente de la distance entre ce même premier encastrement et la première surface de frappe 30.

Selon la première alternative, tel que visible sur les figures 1 et 2, le marteau 1 comporte une première fourche 6, qui est agencée pour enjamber le premier composant résonant 3, et qui comporte, de part et d'autre du premier composant résonant 3, la première zone de frappe 2 et la deuxième zone de frappe 5.

Dans un autre mode de réalisation, le marteau 1 comporte un élément sensiblement annulaire agencé pour entourer le premier composant résonant 3 et qui comporte, de part et d'autre du premier composant résonant 3, la première zone de frappe 2 et la deuxième zone de frappe 5.

Selon la deuxième alternative, le premier composant résonant 3 comporte une deuxième fourche 60, qui est agencée pour enjamber une deuxième extrémité 7 du marteau 1 qui comporte la deuxième zone de frappe 5 et laquelle deuxième fourche 60 comporte, de part et d'autre de la deuxième extrémité 7, la première surface de frappe 30 et la deuxième surface de frappe 40. Plus particulièrement, et tel que visible sur la figure 3, le marteau 1 forme un U dont chaque branche comporte une zone de frappe.

Selon la deuxième variante, le mécanisme de sonnerie 100 comporte un deuxième composant résonant 4, qui comporte la deuxième surface de frappe 40.

Selon l'invention, le premier composant résonant 3 est un timbre ou un gong ou une cloche ou un clavier, fixé en porte-à-faux à une structure dudit mécanisme de sonnerie 100 au niveau d'un premier encastrement, et le deuxième composant résonant 4 est un timbre ou un gong ou une cloche ou un clavier fixé en porte-à-faux à une structure du mécanisme de sonnerie 100 au niveau d'un deuxième encastrement.

Dans un mode particulier de réalisation, le premier encastrement et le deuxième encastrement sont confondus.

Dans un autre mode particulier de réalisation, le premier encastrement et le deuxième encastrement sont distincts.

Dans un autre mode particulier de réalisation, la distance entre le deuxième encastrement et la deuxième surface de frappe 40 est différente de la distance entre le premier encastrement et la première surface de frappe 30.

Dans un autre encore mode particulier de réalisation la distance entre le deuxième encastrement et la deuxième surface de frappe 40 est identique à la distance entre le premier encastrement et la première surface de frappe 30.

Dans un mode particulier de réalisation, le deuxième composant résonant 4 a une fréquence de résonance fondamentale différente de celle du premier composant résonant 3.

Dans un autre encore mode particulier de réalisation, le deuxième composant résonant 4 a une fréquence de résonance fondamentale identique à celle du premier composant résonant 3.

Le mobile de commande 10 est agencé pour commander le mouvement d'au moins une ancre 11, qui est elle-même agencée pour commander un mouvement d'au moins un marteau 1 depuis sa position de recul vers sa position de percussion. Selon une caractéristique particulière, le mobile de commande 10 comporte une roue 14, et cette au moins une ancre 11 comporte une pluralité de becs 12, chacun agencé pour coopérer avec une des dents 13 que comporte la roue 14. Plus particulièrement, cette au moins une ancre 11 comporte deux becs 12 alternativement en prise avec la roue 14.

Dans une réalisation particulière, au moins une ancre 11 est solidaire au moins en pivotement avec au moins un marteau 1, pour pivoter par rapport à une structure fixe 8, telle que platine, pont, ou similaire. Plus particulièrement encore, la au moins une ancre 11 est solidaire avec au moins un marteau 1.

La montre 3000 comporte un mécanisme d'horlogerie 2000 comportant un tel mécanisme de sonnerie 100. Plus particulièrement, ce mécanisme 2000 comporte un actionneur 200, qui est apte à être manœuvré par un utilisateur pour entraîner le mobile de commande 10, et/ou comporte un mouvement d'horlogerie 1000 apte à entraîner le mobile de commande 10.

L'invention permet d'éviter la déperdition d'énergie lors du rebond, l'énergie est restituée après le changement de sens de rotation du marteau, augmentant le niveau sonore de la sonnerie.

Les différentes variantes de construction protègent le marteau et la platine de tout choc entre eux.

## Revendications

1. Montre (3000) comportant un mécanisme d'horlogerie (2000) comportant un mécanisme de sonnerie (100) d'horlogerie comportant un mécanisme de commande d'au moins un marteau (1) lequel comporte une première zone de frappe (2) agencée pour percuter dans un premier sens de course un premier composant résonant (3) au niveau d'une première surface de frappe (30) quand ledit au moins un marteau (1) se déplace depuis une position de recul vers une position de première percussion, où ledit au moins un marteau (1) comporte, opposée à ladite première zone de frappe (2), une deuxième zone de frappe (5) agencée pour percuter, dans un deuxième sens de course opposé audit premier sens de course, lors d'un recul dudit au moins un marteau (1) depuis ladite position de première percussion vers ladite position de recul, une deuxième surface de frappe (40), ledit mécanisme de sonnerie (100) comportant un deuxième composant résonant (4) distinct du premier composant résonant (3), lequel deuxième composant résonant (4) comporte ladite deuxième surface de frappe (40), ledit premier composant résonant (3) étant un timbre ou un gong ou une cloche ou un clavier, fixé en porte-à-faux à une structure dudit mécanisme de sonnerie (100) au niveau d'un premier encastrement, ledit deuxième composant résonant (4) étant un timbre ou un gong ou une cloche ou un clavier fixé en porte-à-faux à une structure dudit mécanisme de sonnerie (100) au niveau d'un deuxième encastrement, la montre (3000) étant **caractérisée en ce que** le mécanisme de commande comporte un mobile de commande (10) agencé pour commander le mouvement d'au moins une ancre (11) elle-même agencée pour commander un mouvement d'au moins un dit marteau (1) depuis sa position de recul vers sa position de percussion..

2. Montre (3000) selon la revendication 1, **caractérisé en ce que** ledit premier encastrement et ledit deuxième encastrement sont confondus.

3. Montre (3000) selon la revendication 1, **caractérisé en ce que** ledit premier encastrement et ledit deuxième encastrement sont distincts.

4. Montre (3000) selon l'une des revendications 1 à 3, **caractérisé en ce que** la distance entre ledit deuxième encastrement et ladite deuxième surface de frappe (40) est différente de la distance entre ledit premier encastrement et ladite première surface de frappe (30).

5. Montre (3000) selon l'une des revendications 1 à 4, **caractérisé en ce que** la distance entre ledit deuxième encastrement et ladite deuxième surface de frappe (40) est identique à la distance entre ledit premier encastrement et ladite première surface de frappe (30).

6. Montre (3000) selon l'une des revendications 1 à 5, **caractérisé en ce que** ledit deuxième composant résonant (4) a une fréquence de résonance fondamentale différente de celle dudit premier composant résonant (3).

7. Montre (3000) selon l'une des revendications 1 à 5, **caractérisé en ce que** ledit deuxième composant résonant (4) a une fréquence de résonance fondamentale identique à celle dudit premier composant résonant (3).

8. Montre (3000) selon l'une des revendications 1 à 7, **caractérisé en ce que** ledit mobile de commande (10) comporte une roue (14), et **en ce que** ladite au moins une ancre (11) comporte deux becs (12) alternativement en prise avec ladite roue (14).

9. Montre (3000) selon l'une des revendications 1 à 8, **caractérisé en ce que** ladite au moins une ancre (11) est solidaire au moins en pivotement avec au moins un dit marteau (1), pour pivoter par rapport à une structure fixe (8).

10. Montre (3000) selon la revendication 9, **caractérisé en ce que** ladite au moins une ancre (11) est solidaire avec au moins un dit marteau (1).

## Patentansprüche

1. Uhr (3000), die einen Uhrwerksmechanismus (2000) aufweist, welcher ein Uhrschlagwerk (100) aufweist, das einen Steuermechanismus für mindestens einen Hammer (1) aufweist, welcher einen ersten Schlagbereich (2) aufweist, der dazu ausgebildet ist, in einer ersten Bewegungsrichtung eine erste Resonanzkomponente (3) an einer ersten Schlagfläche (30) anzuschlagen, wenn sich der mindestens eine Hammer (1) von einer Rückzugsposition in eine erste Anschlagposition bewegt, wobei der mindestens eine Hammer (1) gegenüberliegend zu dem ersten Schlagbereich (2) einen zweiten Schlagbereich (5) aufweist, der dazu ausgebildet ist, bei einem Rücklauf des mindestens einen Hammers (1) von der ersten Anschlagposition in die Rückzugsposition in einer zweiten, der ersten Bewegungsrichtung entgegengesetzten Bewegungsrichtung eine zweite Schlagfläche (40) anzuschlagen, wobei das Uhrschlagwerk (100) eine zweite Resonanzkomponente (4) aufweist, die von der ersten Resonanzkomponente (3) verschieden ist und die zweite Schlagfläche (40) aufweist, wobei die erste Resonanzkomponente (3) eine Tonfeder oder ein Gong oder eine Glocke oder eine Klaviatur ist, die freitragend an einer Struktur des Uhrschlagwerks (100) an einer ersten Einspannstelle befestigt ist, wobei die zweite Resonanzkomponente (4) eine Tonfeder oder ein Gong oder eine Glocke oder eine Klaviatur ist, die freitragend an einer Struktur des Uhrschlagwerks (100) an einer zweiten Einspannstelle befestigt ist, **dadurch gekennzeichnet, dass** der Steuermechanismus ein Steuermobil (10) aufweist, das dazu ausgebildet ist, die Bewegung von mindestens einem Anker (11) zu steuern, welcher seinerseits dazu ausgebildet ist, eine Bewegung von mindestens einem genannten Hammer (1) von seiner Rückzugsposition in seine Anschlagposition zu steuern.

2. Uhr (3000) nach Anspruch 1, **dadurch gekennzeichnet, dass** die erste Einspannstelle und die zweite Einspannstelle zusammenfallen.

3. Uhr (3000) nach Anspruch 1, **dadurch gekennzeichnet, dass** die erste Einspannstelle und die zweite Einspannstelle voneinander verschieden sind.

4. Uhr (3000) nach einem der Ansprüche 1 bis 3, **dadurch gekennzeichnet, dass** sich der Abstand zwischen der zweiten Einspannstelle und der zweiten Schlagfläche (40) von dem Abstand zwischen der ersten Einspannstelle und der ersten Schlagfläche (30) unterscheidet.

5. Uhr (3000) nach einem der Ansprüche 1 bis 4, **dadurch gekennzeichnet, dass** der Abstand zwischen der zweiten Einspannstelle und der zweiten Schlagfläche (40) mit dem Abstand zwischen der ersten Einspannstelle und der ersten Schlagfläche (30) identisch ist.

6. Uhr (3000) nach einem der Ansprüche 1 bis 5, **dadurch gekennzeichnet, dass** die zweite Resonanzkomponente (4) eine andere Grundresonanzfrequenz aufweist als die erste Resonanzkomponente (3).

7. Uhr (3000) nach einem der Ansprüche 1 bis 5, **dadurch gekennzeichnet, dass** die zweite Resonanzkomponente (4) dieselbe Grundresonanzfrequenz aufweist wie die erste Resonanzkomponente (3).

8. Uhr (3000) nach einem der Ansprüche 1 bis 7, **dadurch gekennzeichnet, dass** das Steuermobil (10) ein Rad (14) aufweist und dass der mindestens eine Anker (11) zwei Eingriffselemente (12) aufweist, die abwechselnd mit dem Rad (14) in Eingriff stehen.

9. Uhr (3000) nach einem der Ansprüche 1 bis 8, **dadurch gekennzeichnet, dass** der mindestens eine Anker (11) zumindest hinsichtlich der Schwenkbewegung mit mindestens einem genannten Hammer (1) gekoppelt ist, um relativ zu einer festen Struktur (8) zu schwenken.

10. Uhr (3000) nach Anspruch 9, **dadurch gekennzeichnet, dass** der mindestens eine Anker (11) mit mindestens einem genannten Hammer (1) fest verbunden ist.

## Claims

1. Watch (3000) comprising a horological mechanism (2000) comprising a horological striking work (100) comprising a control mechanism for at least one hammer (1), which comprises a first striking zone (2) arranged to strike a first resonant component (3) in a first direction of travel on a first striking surface (30) when said at least one hammer (1) moves from a recoil position to a first percussion position, in which said at least one hammer (1) comprises, opposite said first striking zone (2), a second striking zone (5) arranged to strike, in a second direction of travel opposite said first direction of travel, when said at least one hammer (1) recoils from said first percussion position to said recoil position, a second striking surface (40), said striking work (100) comprising a second resonant component (4) separate from the first resonant component (3), said second resonant component (4) comprising said second striking surface (40), said first resonant component (3) being a gong or a bell or a keyboard, cantilevered to a structure of said striking work (100) in a first setting, said second resonant component (4) being a gong or a bell or a keyboard cantilevered to a structure of said striking work (100) in a second setting, the watch (3000) being **characterised in that** the control mechanism comprises a control mobile (10) arranged to control the movement of at least one pallet (11), which is itself arranged to control the movement of at least one said hammer (1) from its recoil position to its percussion position.

2. Watch (3000) according to claim 1, **characterised in that** said first setting and said second setting are combined.

3. Watch (3000) according to claim 1, **characterised in that** said first setting and said second setting are separate.

4. Watch (3000) according to any of claims 1 to 3, **characterised in that** the distance between said second setting and said second striking surface (40) is different from the distance between said first setting and said first striking surface (30).

5. Watch (3000) according to any of claims 1 to 4, **characterised in that** the distance between said second setting and said second striking surface (40) is identical to the distance between said first setting and said first striking surface (30).

6. Watch (3000) according to any of claims 1 to 5, **characterised in that** said second resonant component (4) has a fundamental resonance frequency different from that of said first resonant component (3).

7. Watch (3000) according to any of claims 1 to 5, **characterised in that** said second resonant component (4) has a fundamental resonance frequency identical to that of said first resonant component (3).

8. Watch (3000) according to any of claims 1 to 7, **characterised in that** said control mobile (10) comprises a wheel (14), and **in that** said at least one pallet (11) comprises two beaks (12) alternately engaging with said wheel (14).

9. Watch (3000) according to any of claims 1 to 8, **characterised in that** said at least one pallet (11) is at least pivotally attached to at least one said hammer (1), so as to pivot relative to a fixed structure (8).

10. Watch (3000) according to claim 9, **characterised in that** said at least one pallet (11) is attached to at least one said hammer (1).
